# DEMANDE DE BREVET EUROPEEN

(11) **EP 1 352 850 A1**
(43) Date de publication de la demande: **15.10.2003**
(21) Numéro de dépôt: 03290836.0
(22) Date de dépôt: 03.04.2003
(51) Int. Cl.: B65D 83/00

(54) **Ensemble pour distribuer un fluide, comprenant une poche souple et un flacon élastiquement déformable**

(30) Priorité: 11.04.2002 FR 0204516
(71) Demandeur: QUALIPAC, 92200 Neuilly-Sur-Seine (FR)
(72) Inventeur: Monin-Bareil, Richard, 01340 Foissiat (FR)
(74) Mandataire: Arnaud, Jean Pierre Alfred

(57) **Abrégé**

Ensemble (1) pour distribuer un fluide, en particulier un fluide cosmétique (16), comprenant :
- une poche souple (2) étanche à l'air présentant un volume interne destiné à renfermer le fluide,
- des moyens d'obturation (18, 20, 24) pour distribuer le fluide contenu dans la poche,
- un flacon élastiquement déformable (4) entourant la poche souple et renfermant une couche d'air entre lui et la poche,
- des moyens d'aspiration (14) d'air dans le flacon, lesdits moyens d'aspiration comprenant au moins un trou (14) ménagé dans le flacon définissant un passage d'air dont la section est comprise entre 0,03 millimètre carré et 0,2 millimètre carré.

## Description

L'invention a pour objet un ensemble destiné à distribuer un fluide, en particulier un fluide cosmétique.

Il s'agit plus particulièrement de proposer un ensemble permettant de maintenir le fluide sans contact avec l'air ou plus généralement avec tout autre élément extérieur, tels que l'eau et la poussière notamment.

On connaît déjà des systèmes à pompe, tel que celui décrit dans US-A-4 008 830, permettant de remplir cette fonction. Mais de tels systèmes sont relativement onéreux.

D'autre part, il est décrit dans US-A-5 529 213 et US-A-4 469 250 un ensemble comprenant :
- une poche souple étanche en particulier à l'air et à l'eau, présentant un volume interne destiné à renfermer le fluide,
- des moyens d'obturation de la poche présentant :
   - un état inactif autorisant la sortie du fluide, lorsque la différence entre la pression dans le volume interne de la poche et la pression du milieu environnant est positive et supérieure à un seuil déterminé, et
   - un état actif empêchant toute communication fluide entre le volume interne de la poche et le milieu environnant, lorsque la différence entre la pression dans le volume interne de la poche et la pression du milieu environnant est inférieure audit seuil déterminé,
- un flacon élastiquement déformable entourant la poche souple et renfermant une couche d'air entre lui et la poche,
- des moyens d'aspiration pour :
   - permettre l'entrée d'air dans le flacon élastiquement déformable, lorsque la pression dans le flacon est inférieure à la pression du milieu environnant, et
   - contrôler (limiter ou empêcher) la sortie de l'air contenu dans le flacon élastiquement déformable, afin d'obtenir, par pression sur ledit flacon, une surpression (différence de pression) supérieure audit seuil par rapport au milieu environnant dans ladite couche d'air.

Ainsi, en pressant sur le flacon, l'utilisateur comprime la couche d'air comprise entre le flacon et la poche. Cette pression se transmet à la poche souple et fait sortir le fluide en provoquant l'inactivation des moyens d'obturation. Lorsque la pression sur le flacon est relâchée, de l'air entre par les moyens d'aspiration pour remplacer le volume de fluide distribué.

Cet ensemble permet donc de réaliser sensiblement les mêmes fonctions qu'une pompe, mais pour moins cher. En outre, elle présente sensiblement les mêmes avantages qu'un tube souple, plus l'absence de contact entre le fluide et le milieu environnant et une forme extérieure inchangée que la poche soit pleine ou vide.

Toutefois, l'invention a pour but de proposer une solution encore plus simple, plus robuste et moins chère.

Pour ce faire, conformément à l'invention, le flacon présente un volume interne compris entre 100 millilitres et 400 millilitres (de préférence entre 100 millilitres et 300 millilitres) et les moyens d'aspiration comprennent au moins un trou ménagé dans le flacon définissant un passage d'air dont la section est comprise entre 0,03 millimètre carré et 0,2 millimètre carré.

L'utilisation de trous de faible section en tant que moyens d'aspiration est particulièrement simple, puisqu'elle permet de se dispenser des clapets d'obturation unidirectionnels indispensables aux réalisations décrites dans US-A-5 529 213 et US-A-4 469 250. Cette solution est malgré tout efficace. En effet, le(s) trou(s) est (sont) suffisamment petits, rapportés au volume du flacon, pour que l'air s'échappant par le(s) trou(s), lorsque l'utilisateur applique une pression sur le flacon, ne représente qu'une faible fuite ne faisant guère chuter la pression de la couche d'air. Inversement, le(s) trou(s) est (sont) suffisamment grand(s) pour que le volume de fluide distribué soit remplacé assez rapidement par de l'air par retour élastique du flacon, lorsque la pression est relâchée.

Bien entendu, il est possible d'utiliser un seul ou plusieurs trous, l'essentiel à prendre en compte est la somme des sections de chacun des trous. La section optimale de passage destinée à l'aspiration d'air varie en fonction du volume interne du flacon. Plus celui-ci est grand, plus la section peut être augmentée.

En outre, avantageusement ledit seuil de pression n'est pas nul. Ceci assure une marge de sécurité quant à l'entrée d'un élément extérieur (air, eau, poussière,...).

De plus, avantageusement les moyens d'obturation comprennent une soupape unidirectionnelle à rappel élastique.

Cette solution est simple et efficace tant pour distribuer le fluide que pour assurer une isolation entre le volume interne de la poche et le milieu environnant.

L'invention va apparaître encore plus clairement dans la description qui va suivre, faite en référence aux dessins annexés dans lesquels :
- la figure 1 est une vue en coupe médiane d'un ensemble conforme à l'invention, en l'absence de pression extérieure,
- la figure 2 est une vue conformément à la figure 1, le flacon étant soumis à la pression d'un utilisateur.

Les figures 1 et 2 illustrent un ensemble 1 comprenant une poche souple 2 étanche en particulier à l'eau et à l'air, un flacon 4 élastiquement déformable et une capsule 6.

Le flacon est percé d'au moins un trou d'aspiration, ici deux trous d'aspiration 14 situés en partie inférieure. Il présente un volume interne 12 et comprend un col 8 sur lequel est fixée la capsule 6 en partie supérieure.

La poche 2 présente un volume interne rempli d'un fluide cosmétique 16. Elle est disposée dans le volume interne 12 du flacon 4 et maintenue de manière étanche sur le col 8 par l'intermédiaire d'une bague 10 solidaire de la poche 2 insérée entre le col 8 et la capsule 6. Ainsi, le volume interne 12 du flacon ne communique avec le milieu environnant 3 que par les trous d'aspiration 14 et la poche ne peut communiquer avec le milieu environnant que par l'intermédiaire de la capsule 6.

La capsule 6 présente une soupape 18 à tige 20 élastiquement étirable et précontrainte.

Dans la position illustrée à la figure 1, la soupape est en position active d'obturation en appui sous pression sur son siège 24 et toute communication entre le fluide cosmétique 16 et le milieu environnant 3 est impossible.

Lorsque l'utilisateur exerce une pression sur l'extérieur du flacon 4, tel qu'illustré par les flèches 22 à la figure 2, le flacon se déforme ce qui comprime son volume interne 12. La couche d'air comprise entre le flacon et la poche 2 se trouve ainsi comprimée et transmet la pression à la poche 2, tel qu'illustré par les flèches 26. Seul une faible quantité d'air s'échappe par les trous d'aspiration 14, tel qu'illustré par les flèches 30 à la figure 2.

Lorsque la pression du fluide cosmétique 16 sur la soupape 18 exerce une force supérieure à la précontrainte de la tige 20, la soupape se décolle de son siège 24. Une quantité de fluide cosmétique 16 s'échappant du volume interne de la poche 2 en passant entre la soupape 18 et son siège 24 est alors distribuée à l'utilisateur, tel qu'illustré par les flèches 34.

L'utilisateur cesse alors sa pression sur le flacon 4. Par retour élastique, le flacon reprend sa forme initiale, tel qu'illustré par les flèches 28 à la figure 1. Le volume interne 12 du flacon est alors en sous-pression, puisque la poche 2 contient moins de fluide cosmétique 16.

Le fluide est par conséquent lui-même légèrement en sous-pression par rapport au milieu environnant 3 et de ce fait la soupape 18 revient en appui sur son siège 24 en position obturée.

De plus, le volume interne 12 du flacon étant en sous-pression par rapport au milieu environnant 3, de l'air est aspiré par les trous d'aspiration 14 dans le volume interne 12, tel qu'illustré par les flèches 32 à la figure 1.

Avantageusement, pour un flacon 4 dont le volume interne 12 est de 200 millilitres, les trous d'aspiration présentent chacun une section de 0,03 millimètre carré, soit une section de passage totale de 0,06 millimètre carré.

En outre, la capsule 6 comprend une casquette mobile 36 verrouillant la soupape 18 en position obturée.

De préférence, le flacon est réalisé en polypropylène (PP) ou polyéthylène basse (PEBD) ou haute densité (PEHD) et la poche est réalisée en polypropylène, en polyéthylène ou dans un complexe alumino-plastique.

Bien entendu, l'invention n'est nullement limitée à la réalisation qui vient d'être décrite à titre d'exemple non limitatif. Ainsi, on pourrait prévoir 1 seul ou plus de deux trous d'aspiration 14.

On pourrait en outre prévoir un autre type de soupape ou des moyens d'obturation autres qu'une soupape.

## Revendications

1. Ensemble (1) pour distribuer un fluide, en particulier un fluide cosmétique (16), comprenant :
- une poche souple (2) étanche en particulier à l'air et à l'eau, présentant un volume interne destiné à renfermer le fluide,
- des moyens d'obturation (18, 20, 24) de la poche présentant :
• un état inactif autorisant la sortie du fluide, lorsque la différence entre la pression dans le volume interne de la poche et la pression du milieu environnant est positive et supérieure à un seuil déterminé, et
• un état actif empêchant toute communication fluide entre le volume interne de la poche et le milieu environnant (3), lorsque la différence entre la pression dans le volume interne de la poche et la pression du milieu environnant est inférieure audit seuil déterminé,
- un flacon élastiquement déformable (4) entourant la poche souple et renfermant une couche d'air entre lui et la poche,
- des moyens d'aspiration (14) pour :
• permettre l'entrée d'air dans le flacon élastiquement déformable, lorsque la pression dans le flacon est inférieure à la pression du milieu environnant, et
• contrôler la sortie de l'air (12) contenu dans le flacon élastiquement déformable, afin d'obtenir, par pression sur ledit flacon, une surpression par rapport au milieu environnant supérieure audit seuil, dans ladite couche d'air,
**caractérisé en ce que** le flacon (4) présente un volume interne (12) compris entre 100 millilitres et 400 millilitres, et que les moyens d'aspiration comprennent au moins un trou (14) ménagé dans le flacon définissant un passage d'air dont la section est comprise entre 0,03 millimètre carré et 0,2 millimètre carré.

2. Ensemble selon la revendication 1, **caractérisé en ce que** le flacon (4) présente un volume interne (12) compris entre 100 millilitres et 300 millilitres

3. Ensemble selon la revendication 2, **caractérisé en ce que** ledit seuil de pression n'est pas nul.

4. Ensemble selon l'une quelconque des revendications précédentes, **caractérisé en ce que** les moyens d'obturation comprennent une soupape unidirectionnelle (18) à rappel élastique.
